# DEMANDE DE BREVET EUROPEEN

(11) **EP 0 364 382 A1**
(43) Date de publication de la demande: **18.04.1990**
(21) Numéro de dépôt: 89460023.8
(22) Date de dépôt: 02.08.1989
(51) Int. Cl.: A47B 47/04

(54) **Système de meubles composables**

(30) Priorité: 12.08.1988 FR 8811016
(71) Demandeur: Chesneau, Claude, F-44700 Orvault (FR)
(72) Inventeur: Chesneau, Claude, F-44700 Orvault (FR)

(57) **Abrégé**

Systéme de meubles composables et évolutifs étudié pour étre fabriqué en bois massif , en grande série avec un minimum de piéces dans un nombre minimum de sections et pour réaliser un maximum de possibillités.

Ce systéme est constitué en ce qui concerne les montants,les traverses(6) (7) et les étagéres (8) par un rapport de section et de façonnage entre eux ainsi que par la distance entre chaque trous (15) suivant l indication suivante.

L EQUIDISTANCE entre chaque trous (15) des montants est vérifié en appliquant le multiple d un facteur initial quelconque de sorte que ce facteur ajouté à l'épaisseur d'une étagére (8) donne précisément la hauteur ou largeur (19) (20) ainsi que la largeur (17) des montants

## Description

Ce système est particulièrement étudié pour la composition de meubles.

Dans les techniques antérieures suivant les procédés, des inconvénients apparaissent : manque de stabilité, manque de possibilité, manque de maintien des étagères en massif : L'étude de ce système a été fait dans le sens de la simplification maximum, pour permettre d'être réalisé en grande série avec un minimum d'éléments, dans un minimum de nombres de section, et cela pour réaliser un maximum de pssibilités ( living, meuble suspendu, bahut, cuisine aménagée, salle de bain, chambre, table, bureau etc...) SA COMPOSITION : (2) Montant avant d'extémité- (3) Montant avant intermédiaire- (4)Montant arrière d'extrémité - (5) Montant arrière intermédiaire - (6) Traverse arrière - (7) Traverse de côté -(8) Etagère -(9) Guide d'étagère. LES MONTANTS : figures (2), (3), (4), (5) ( piliers du système ) dont l'épaisseur (16) est le double de la dimension utile au recouvrement des facades, et du double de l'épaisseur des traverses (6) et des étagères (8), leur largeur (17) est identique à celle des traverses de côté (7) et arrière (6). Leur hauteur est en rapport avec l'écartement de la série des des trous (15).

Ces montants comportent : une rainure (10) au centre de l'épaisseur (16) pour recevoir des panneaux de côté et pour les montants arrière (4) et (5) une rainure (11) pour rece voir les panneaux de fond .

Ces montant comportent une série de trous (15) pour recevoir les fixations des étagères, des charnières et autre décor. Des séries de trous (14) et (16) en fond de rainure pour recevoir la fixation des traverses (6) et (7).

La distance entre les trous de série (14) (15) (16) étant la même, la série des trous (15) étant placés dans l'axe entre 2 trous de la série (14) ou (16).

La section des montants (2) (3) (4) (5), des traverses (6) (7), des étagères (8) étant déterminée de la façon suivante : L'équidistance entre chaque trou des montants est vérifiée en appliquant le multiple d'un même facteur initial quelconque, de sorte que ce facteur ajouté à l'épaisseur des étagères donne précisément la largeur ou la hauteur des traverses (6) et (7),ainsi que la largeur (17) des montants .

Les TRAVERSES de COTTE (7) sont de même section que celle des montants, les rainures sont aux mêmes positions que celles des montants. La rainure (12) sert de guide d'étagère par une languette . La rainure (10) sert pour les panneaux de côté. La longueur étant déterminée par la même distance entre les trous (15) des montants , afin de retrouver le même facteur du multiple choisi entre les trous (15) des montants arrière et avant.

Les TRAVERSES ARRIERE (6) sont de même épaisseur que les étagères. Donc la moitié de l'épaisseur (16) des montants. Leur largeur est la même que celle des traverses de côté (7) et des montants (17). Par contre leur longueur est en fonction des largeurs de facade choisie . La feuillure (18) permet la rétractation ou l'amplification des étagères en massif et permet d'avoir une seule profondeur pour différent usage. la rainure (13) étant placée dans l'axe de son épaisseur.

Les ETAGERES (8) ont une épaisseur de la moitié de celle des montants (16) et identique aux traverses arrière (6). Elles ont à chaque extrémité dans leur axe de l'épaisseur une rainure (21) ne débouchant pas à l'avant. Cette rainure permet le maintien par une languette des traverses de côté (7) ou par un guide d'étagère (9).

Ces étagères étant maintenue uniquement en avant dans la série de trous (15) leurs mouvements de rétractation ou d'amplification étant libres vers l'arrière, l'arrière étant maintenu uniquement sur un taquet dans la rainure (21). Ce taquet étant positionné dans la série de trous (15) des montants arrière.

Les GUIDES d'ETAGERES (9) est bien sûr de la même épaisseur que les étagères. Sa largeur compensant le vide entre le panneau de côté venant dans la rainure (10) et l'étagère(8).

Il sert donc de prolongation et de maintien d'étagère.

## Revendications

1) Système de meubles composables comportant des montants, traverses, étagères et guides d'étagères.
Ce système est caractérisée, pour ce qui concerne les montants (2) (3) (4) (5), les traverses (6) (7) et les étagères (8) par un rapport de section et de faconnage entre eux ainsi que par la distance entre chaque trous (15) suivant l'indication suivante :
L'EQUIDISTANCE entre chaque trous (15) des montants (2) (3) (4) (5) est vérifiée en appliquant le multiple d'un facteur initial quelconque de sorte que ce facteur ajouté à l'épaisseur d'une étagère (8) donne précisément la hauteur ou largeur (19) (20) ainsi que la largeur (17) des montants (2) (3) (4) (5).

2)- Système de meubles composables suivant la revendication 1) caractérisé en ce que le rapport des mesures indiquées en revendication 1) n'est pas obligatoire sur l'ensemble mais peut être vérifié séparément soit avec les traverses (7) soit avec les traverses (6) soit avec la largeur (17) des montants (2) (3) (4) et (5).

3)- Système de meubles composables suivant l'une quelconque des revendications précédentes ; caractérisé en ce que les rainures des montants (2) (3) (4) et (5) ont les mêmes positions que celles des traverses (7).

4)- Système de meubles composables suivant l'une quelconque des revendications précédentes caractérisé en ce que l'équidistance entre chaque trous (15) est égale à l'équidistance entre chaque trou (14) et (16) et que l'axe entre 2 trous (15) donne la position des trous (14) et (16).

5)-Système de meubles composables suivant l'une quelconque des revendications précédentes caractérisé en ce que l'épaisseur des étagères (8) est égale à celles des traverses (6) et le double des montants (2) (3) (4) et (5).

6)- Système de meubles composables suivant l'une quelconque des revendications précédentes caractérisé en ce que la distance entre chaque trous (15) des montants avant (2) (3) et des montants arrière (4) (5) corresponde à un multiple de la distance entre deux trous (15).

7)- Système de meubles composables suivant l'une quelconque des revendications précédentes caractérisé en ce que les étagères (8) soient maintenues sur une seule extrémité de ses largeurs pour permettre ses rétractations ou l'extension soit sur un guide d'étagère (9) ou sur une languette de liaison avec les traverses (7).
